# FASCICULE DE BREVET EUROPEEN

(11) **EP 1 766 138 B1**
(45) Date de publication et mention de la délivrance du brevet: **21.10.2009**
(21) Numéro de dépôt: 05792022.5
(22) Date de dépôt: 12.07.2005
(51) Int. Cl.: D21H 27/00, D21H 21/40, D21F 11/06, C08J 5/04, B41M 5/00

(54) **STRUCTURE TRICOTEE DESTINEE A ETRE INCORPOREE DANS UN MATERIAU EN FEUILLE**
STRICKSTRUKTUR ZUM EINFÜGEN IN EIN BLATTMATERIAL
KNITTED STRUCTURE DESIGNED TO BE INCORPORATED IN A SHEET MATERIAL

(30) Priorité: 15.07.2004 FR 0451539
(43) Date de publication de la demande: 28.03.2007
(73) Titulaire: Arjowiggins, 92130 Issy Les Moulineaux (FR); ARJOWIGGINS SECURITY, 92130 Issy Les Moulineaux (FR)
(72) Inventeur: ROSSET, Henri, F-38730 LE PIN (FR); CHARIGNON, Sébastien, F-38490 SAINT ONDRAS (FR); DOUBLET, Pierre, F-77160 SAINT BRICE (FR)
(74) Mandataire: Tanty, François
(86) Numéro de dépôt international: PCT/FR2005/050577
(87) Numéro de publication internationale: WO 2006/016088

(56) Documents cités:
- EP-A- 0 229 645
- DE-A1- 19 809 085
- FR-A- 646 709
- FR-A- 1 263 931
- FR-A- 2 114 705
- FR-A- 2 117 055
- GB-A- 1 118 045
- US-A- 1 921 504
- US-A- 4 462 867
- PATENT ABSTRACTS OF JAPAN vol. 2000, no. 04, 31 août 2000 (2000-08-31) & JP 2000 025829 A (NAGAHARU TSUSHO KK), 25 janvier 2000 (2000-01-25)

## Description

La présente invention a notamment pour objet un matériau en feuille et un document ou un support d'impression comportant ou constitué par un tel matériau en feuille.

Il existe un besoin pour améliorer encore la protection des documents de sécurité ou de valeur contre la falsification.

Par ailleurs, les billets de banque sont souvent pliés à l'usage, ce qui les fragilise et peut entraîner des déchirures après une certaine période d'utilisation. Il existe ainsi également un besoin pour renforcer mécaniquement les documents de sécurité ou de valeur, notamment les billets de banque.

DE 198 09 085 divulgue une structure de sécurité comportant des filaments.

US 4 462 866 et FR 2 117 055 divulguent une bande tricotée.

FR 2 114 705 divulgue un fil à tricoter dans une matière thermoplastique et fondu *in situ* de manière à se mélanger localement avec la matière fibreuse du papier.

La présente invention vise notamment à répondre à l'un au moins des besoins précités.

L'invention a pour objet selon l'un de ses aspects, un matériau en feuille selon la revendication 1.

L'expression « matériau en feuille » peut désigner dans la description et les revendications une feuille de papier et/ou de matière plastique, présentant une structure monocouche ou multicouche, composite ou non. Un matériau en feuille peut par exemple présenter une épaisseur relativement faible, notamment inférieure ou égale à 3 mm, par exemple égale à 100 µm environ, et être flexible. Dans un exemple de mise en oeuvre de l'invention, le matériau en feuille peut être conditionné en bobine, notamment avant d'être découpé au format souhaité.

L'invention offre de nombreux avantages.

Tout d'abord, la structure tricotée peut permettre, si on le souhaite, en fonction par exemple de son positionnement, de sa nature et de sa taille, de renforcer mécaniquement le matériau en feuille, et réduire notamment le risque de déchirure de celui-ci. Cela peut être utile notamment pour améliorer la résistance mécanique des billets de banque, par exemple. Le fait que la structure soit tricotée permet de la réaliser si on le souhaite avec des mailles relativement larges, ce qui peut faciliter son incorporation à une masse papetière.

Par ailleurs, la structure étant tricotée, celle-ci peut présenter une certaine élongation dans au moins une direction, ce qui peut rendre plus facile son incorporation dans un papier, par exemple. Il est possible de conférer à la structure tricotée, par exemple en choisissant le motif des mailles, l'allongement que l'on souhaite, afin notamment de permettre l'incorporation de la structure au sein d'une couche fibreuse lors de sa fabrication sur une machine papetière. L'allongement présenté par la structure tricotée sera avantageusement suffisant pour éviter l'apparition de contraintes internes susceptibles d'endommager la couche fibreuse ou la structure tricotée elle-même, notamment lors du séchage du papier. L'allongement peut être, avant l'incorporation de la structure dans le matériau en feuille, par exemple compris entre environ 1 % et environ 5 %, notamment d'au moins environ 1 %, 2 %, 3 %, 4 % ou 5 %, suivant une direction d'allongement prédéterminée. Lorsque la structure tricotée se présente sous la forme d'une bande, la direction d'allongement précitée est avantageusement parallèle à la direction longitudinale de la bande, laquelle peut correspondre à la direction de défilement de la structure tricotée dans la machine papetière. La structure tricotée peut être réalisée, si on le souhaite, de manière à pouvoir s'allonger suivant deux directions différentes, notamment deux directions perpendiculaires entre elles. Par exemple, l'allongement de la structure tricotée peut être d'au moins 3 % suivant une première direction et d'au moins 1 % suivant une deuxième direction, perpendiculaire à la première, avant incorporation de la structure tricotée dans le matériau en feuille.

En outre, grâce à l'invention, il est possible, le cas échéant, d'incorporer dans la structure une grande variété de fils, présentant ou non de manière intrinsèque l'étirabilité nécessaire, tout en assurant que la structure présente l'allongement global souhaité.

Avantageusement, la structure est tricotée avec au moins cinq fils, notamment au moins dix fils, par exemple environ vingt fils.

La structure tricotée peut comporter par exemple au moins un fil en métal ou en un alliage métallique, par exemple en acier ou en alliage de type Permalloy permettant une détection antivol. La structure pourra également, le cas échéant, incorporer au moins un fil servant à l'authentification.

La structure tricotée peut être réalisée avec diverses formes de mailles, ce qui peut permettre par exemple de créer des motifs spécifiques, qui pourront contribuer à rendre plus difficile la falsification et/ou servir à l'identification d'un document soit au niveau de l'aspect visuel, soit au toucher, par exemple par des malvoyants.

La structure tricotée pourra encore être réalisée avec une forme variable, par exemple une bande présentant une largeur non constante, ce qui permet d'accroître les possibilités esthétiques, d'identification et/ou d'authentification, par exemple en combinaison avec d'autres éléments d'authentification se superposant au moins partiellement à la structure tricotée ou intégrés à celle-ci.

La structure tricotée peut avoir une fonction de renforcement mécanique et une fonction d'authentification et/ou d'identification.

La structure tricotée peut comporter un ou plusieurs fils en matière plastique, notamment en polyamide, en acrylique ou en polyester, à base de fibres minérales, par exemple de verre ou de carbone, ou encore à base de matière(s) végétale(s) ou animale(s).

Tous les fils de la structure peuvent par exemple être en matière plastique, à l'exception d'un qui est métallique. Plus le nombre de fils différents sera élevé, plus la structure pourra être difficile à reproduire et donc à contrefaire.

La structure tricotée peut être au moins partiellement de type tricot uni, tricot côte 1/1, côte anglaise, côte demi-anglaise, variure, tricot guilloché, tricot « 8 serrures », interlock, tricot-tissu, tricot jacquard, tricot à mailles retournées, cette liste n'étant pas limitative.

Dans un exemple de mise en oeuvre de l'invention, la structure tricotée est configurée pour créer sur au moins une face extérieure du matériau en feuille, notamment sur deux faces extérieures du matériau en feuille, une texture perceptible visuellement et/ou au toucher.

Afin d'améliorer l'authentification et/ou l'identification d'un document, la structure peut comporter au moins un élément d'authentification et/ou d'identification choisi par exemple parmi : un élément de mise en évidence d'une falsification, notamment visible et/ou détectable à l'aide d'un dispositif spécifique de détection, un élément à effet optique variable et/ou diffractif, interférentiel, iridescent ou à cristaux liquides, un revêtement magnétique ou cristallin, des fibres magnétiques, des traceurs détectables par résonance magnétique, des traceurs détectables par fluorescence X, des biomarqueurs, un vernis ou une encre, des traceurs luminescents ou fluorescents, des composés photochromiques, thermochromiques, électroluminescents et/ou piézochromiques et/ou qui changent de couleur au contact d'un ou de plusieurs produits prédéterminés.

Dans un exemple de mise en oeuvre de l'invention, l'élément d'authentification et/ou d'identification est porté par au moins un fil de la structure tricotée.

La structure peut comporter l'un au moins des fils suivants, notamment une combinaison de ceux-ci : un fil fluorescent ou phosphorescent, un fil magnétique présentant des propriétés de magnétisme doux ou dur, un fil permettant une détection par exposition à des micro-ondes. La multiplication des fils présentant des propriétés différentes pourra renforcer la sécurité.

La ou les éléments d'authentification et/ou d'identification pouvant être incorporés sur les fils de la structure tricotée, l'invention permet le cas échéant d'assurer un meilleur rendu, notamment visuel, et d'obtenir un effet plus homogène et stable, par rapport notamment au cas où les éléments d'authentification et/ou d'identification, par exemple des fibres ou des marqueurs, seraient dispersés dans la masse de la couche fibreuse.

Dans un exemple de mise en oeuvre de l'invention, la structure tricotée est réalisée avec des fils métalliques présentant des propriétés de magnétisme doux, par exemple du type décrit en référence à la demande de brevet EP 897 569. Cette structure tricotée peut, si on le souhaite, présenter une forme en bande avec une largeur inférieure ou égale à 1 cm, les fils ayant chacun un diamètre compris par exemple entre 20 µm et 30 µm.

L'incorporation de cette structure tricotée en bande dans le matériau en feuille permet d'obtenir une zone en bande sur ce matériau qui est bien délimitée, contrairement notamment à une zone en bande formée en incorporant des fibres coupées dans la masse du matériau en feuille.

La structure tricotée peut comporter une combinaison de fils métalliques présentant des propriétés de magnétisme doux et un ou plusieurs fils, métalliques ou non, de nature différente, notamment avec des propriétés magnétiques différentes.

La structure tricotée peut comporter tous types de fils, par exemple un fil aplati, un fil ayant une forme étoilée en section, un fil texturé, un fil torsadé, un fil monobrin ou multibrin, par exemple un fil double.

L'un des fils de la structure peut être composite, c'est-à-dire comporter au moins deux matériaux différents, par exemple une âme dans un premier matériau et une gaine dans un deuxième matériau. Au moins un fil de la structure peut notamment comporter un enrobage comportant une multicouche interférentielle, procurant un effet de couleur, cet enrobage comportant par exemple une succession de couches de hauts et bas indices de réfraction.

La structure tricotée peut comporter au moins deux fils de couleurs différentes. Les couleurs des fils de la structure peuvent ainsi servir pour l'authentification et/ou l'identification. En variante, tous les fils de la structure présentent la même couleur.

Dans un exemple de mise en oeuvre de l'invention, les fils de la structure présentent, par exemple suivant une direction transversale lorsque la structure se présente sous la forme d'une bande, des entrecroisements formant un code détectable, éventuellement par un dispositif de détection spécifique, notamment optique.

Dans un exemple de mise en oeuvre de l'invention, la structure est tricotée de manière à présenter au moins un motif, notamment un dessin, un logo ou un texte. Le motif, dessin, logo ou texte peut, le cas échéant, se répéter à intervalles réguliers le long de la structure.

La structure peut être tricotée, le cas échéant, en changeant le type de maille en cours de tricotage.

La structure tricotée peut présenter une épaisseur inférieure ou égale à 100 µm, notamment inférieure à 70 µm, par exemple inférieure ou égale à 50 µm, et avoir par exemple une forme en bande, avec notamment une largeur inférieure à 50 mm, notamment inférieure à 20 mm, par exemple comprise entre 5 et 30 mm, par exemple entre 5 et 15 mm, ou entre 10 et 20 mm, lorsqu'elle doit être utilisée en tant que « bande de sécurité ». La structure tricotée peut encore s'étendre sur toute la largeur du matériau en feuille, notamment lorsque la structure tricotée vise à renforcer celui-ci.

L'épaisseur du matériau en feuille peut être supérieure à celle de la structure.

Dans un exemple de mise en oeuvre de l'invention, lorsque la nature des fils utilisés le permet, la structure est thermofixée au moins partiellement, notamment à chaud par calandrage, afin d'améliorer sa stabilité dimensionnelle et/ou réduire son épaisseur. Lors de la thermofixation, les entrecroisements de fils peuvent notamment subir une fusion qui solidarise les fils entre eux.

La structure tricotée peut comporter un revêtement qui la recouvre au moins partiellement. Celui-ci peut comporter par exemple un adhésif permettant d'améliorer l'ancrage de la structure au sein du matériau en feuille, par exemple un vernis thermoscellable. Le revêtement peut encore comporter, si on le souhaite, des particules, par exemple des particules magnétiques ou des pigments, par exemple des pigments iridescents. Le revêtement peut également comporter une structure multicouche interférentielle, produisant un effet de couleur observé à travers une fenêtre du matériau en feuille par exemple.

Dans un exemple de mise en oeuvre de l'invention, le revêtement comporte un métal, par exemple de l'aluminium ou du cuivre. La structure tricotée peut encore être revêtue au moins partiellement par une encre, notamment une encre déposée par impression. L'encre peut contenir au moins un composé luminescent, fluorescent, photochromique, thermochromique, électroluminescent et/ou piézochromique.

La structure tricotée peut être au moins partiellement noyée dans une couche du matériau en feuille, cette couche étant notamment non textile. Cette couche peut par exemple être de nature fibreuse, et contenir des fibres papetières, par exemple cellulosiques et/ou des fibres de nature synthétique.

Lorsque la structure tricotée est noyée au moins partiellement dans une couche fibreuse, elle présente avantageusement des mailles avec une taille choisie pour permettre la pénétration de fibres à travers ces mailles, de manière à assurer une cohésion satisfaisante de la couche fibreuse et un bon ancrage de la structure au sein de la couche fibreuse.

Les mailles de la structure peuvent former par exemple des vides ayant une surface d'au moins 0,1 mm², notamment d'au moins 1 mm², par exemple d'au moins 5 mm², par exemple d'au moins environ 9 mm² ou 16 mm², voire plus, lorsque la structure est à plat et observée de dessus.

Dans un exemple de mise en oeuvre de l'invention, la structure tricotée comporte au moins une portion noyée dans au moins une couche du matériau en feuille et au moins une portion découverte, par exemple une succession de portions alternativement noyées et découvertes. La structure tricotée peut, en variante, être entièrement noyée dans le matériau en feuille ou venir sur toute sa longueur à affleurement d'une face extérieure de celui-ci.

Dans un exemple de mise en oeuvre de l'invention, la structure tricotée présente une largeur inférieure à celle du matériau en feuille. En variante, la structure tricotée peut s'étendre sur toute l'étendue du matériau en feuille, à sa surface ou non. La structure peut notamment s'étendre d'un premier bord du matériau en feuille à un deuxième bord, opposé au premier.

L'invention a encore pour objet un document, notamment de sécurité et/ou de valeur, comportant et/ou constitué par un matériau en feuille tel que défini ci-dessus.

Le document peut être choisi parmi : un billet de banque, un papier d'identité tel qu'une carte d'identité, un permis de conduire ou un laisser-passer, un feuillet ou une couverture de passeport, un visa, un coupon, un document de valeur autre qu'un billet de banque, par exemple un chèque ou une carte de crédit, une étiquette de protection et/ou d'authentification, une étiquette de traçabilité, un ticket d'entrée pour une manifestation culturelle ou sportive.

L'invention a encore pour objet un support d'impression comportant et/ou constitué par un matériau en feuille tel que précité.

Ce support d'impression peut être constitué par exemple par un papier à lettre, un papier pour imprimante, une enveloppe, un papier carton, cette liste n'étant pas limitative.

L'invention a encore pour objet, selon un autre de ses aspects, indépendamment ou en combinaison avec ce qui précède, une structure tricotée destinée à être incorporée au moins partiellement dans un matériau en feuille, la structure tricotée comprenant au moins un élément d'authentification et/ou d'identification.

L'invention a encore pour objet, selon un autre de ses aspects, indépendamment ou en combinaison avec ce qui précède, un matériau en feuille, caractérisé par le fait qu'il comporte au moins une structure tricotée comprenant au moins deux fils présentant des tailles et/ou des formes et/ou des propriétés optiques, physiques ou chimiques, différentes, la structure tricotée présentant, avant son incorporation dans le matériau en feuille, un allongement d'au moins environ 3 % suivant une direction prédéterminée.

L'invention a encore pour objet, selon un autre de ses aspects, indépendamment ou en combinaison avec ce qui précède, un matériau en feuille, caractérisé par le fait qu'il incorpore au moins une structure tricotée réalisée avec au moins deux formes de mailles différentes.

L'invention a encore pour objet, selon un autre de ses aspects, indépendamment ou en combinaison avec ce qui précède, un matériau en feuille, caractérisé par le fait qu'il incorpore au moins une structure tricotée s'étendant sur toute la surface du matériau en feuille, la structure étant tricotée de manière à former au moins un motif, ce motif ayant par exemple l'aspect d'une bande s'étendant d'un premier bord du matériau en feuille à un deuxième bord, opposé au premier.

L'invention a encore pour objet, selon un autre de ses aspects, un matériau en feuille présentant une forme sensiblement rectangulaire, caractérisé par le fait qu'il incorpore au moins une structure tricotée s'étendant le long d'un côté du rectangle.

Avantageusement, le matériau en feuille incorpore deux structures tricotées disposées respectivement le long de deux côtés parallèles du rectangle.

L'invention permet ainsi de renforcer, selon le cas, deux ou quatre coins du matériau en feuille.

L'invention a encore pour objet, selon un autre de ses aspects, indépendamment ou en combinaison avec ce qui précède, un matériau en feuille comportant au moins une structure à fils entrecroisés, notamment tricotée, la structure ayant une largeur inférieure à celle du matériau en feuille. Une telle structure peut être configurée par exemple pour créer sur au moins une face du matériau en feuille, notamment sur deux faces, une texture perceptible visuellement et/ou au toucher et comporter éventuellement au moins un élément d'authentification et/ou d'identification.

L'invention a encore pour objet, selon un autre de ses aspects, un matériau en feuille comportant une structure à fils entrecroisés, notamment tricotée, au moins partiellement noyée dans au moins une couche, notamment une couche fibreuse, du matériau en feuille. Une telle structure présente avantageusement des mailles ayant une taille suffisamment grande pour permettre la pénétration de fibres à travers la structure. Les mailles peuvent former par exemple des vides ayant une surface d'au moins 0,1 mm², notamment d'au moins 1 mm², par exemple d'au moins 5 mm², par exemple d'au moins 9 mm² environ ou 16 mm² environ, lorsque la structure est observée à plat de dessus. La structure peut s'étendre sur sensiblement toute l'étendue du matériau en feuille, ou en variante, seulement dans une zone de pliage du matériau en feuille, notamment dans une zone médiane de celui-ci.

Dans un exemple de mise en oeuvre de l'invention, la structure s'étend le long d'au moins un bord du matériau en feuille. Celui-ci peut incorporer une unique structure tricotée ou, en variante, au moins deux structures tricotées, par exemple une première structure tricotée dans une zone médiane et des deuxième et troisième structures tricotées sensiblement parallèles à la première et s'étendant le long de deux bords opposés du matériau en feuille. Dans le cas d'un billet de banque, cela peut permettre par exemple de renforcer les coins.

L'invention a encore pour objet, selon un autre de ses aspects, un procédé de fabrication d'un matériau en feuille tel que défini ci-dessus, comportant les étapes suivantes :
- former au moins une couche fibreuse par une technique papetière, par exemple par dépôt de fibres sur une surface immergée dans une dispersion de matière fibreuse,
- amener une structure tricotée au contact de la couche fibreuse en formation et former éventuellement au moins une fenêtre, traversante ou non, dans laquelle apparaît la structure tricotée,
   ou
- former un premier jet de papier par dépôt de fibres sur une première surface immergée dans une dispersion de matière fibreuse,
- former un deuxième jet de papier par dépôt de fibres sur une deuxième surface immergée dans une dispersion de matière fibreuse,
- amener la structure entre les premier et deuxième jets de papier,
- assembler les premier et deuxième jets de papier de manière à prendre en sandwich la structure tricotée, l'un au moins des jets de papier pouvant comporter une ou plusieurs zones d'épaisseur nulle, chacune étant éventuellement en alternance ou en regard d'une zone d'épaisseur nulle de l'autre jet, la structure tricotée apparaissant à travers ce ou ces zones d'épaisseur nulle.

L'invention a encore pour objet, selon un autre de ses aspects, un procédé de fabrication d'une structure tricotée destinée à être incorporée dans un matériau en feuille, le procédé comportant les étapes suivantes :
- tricoter une nappe ayant une largeur supérieure à celle de la structure,
- découper la nappe pour former la structure, la découpe étant notamment réalisée par ultrasons.

En variante, la structure est tricotée avec sa largeur définitive, ce qui permet de ne pas avoir à réaliser de découpes après le tricotage.

La structure peut être soumise à un traitement thermique, notamment à une thermofixation, par exemple à chaud par calandrage, avant son incorporation dans le matériau en feuille.

Dans un exemple de mise en oeuvre de l'invention, on dépose un revêtement sur la structure déjà tricotée, notamment après une thermofixation éventuelle. En variante ou additionnellement, on dépose un revêtement sur au moins l'un des fils de la structure, avant le tricotage. Le revêtement peut être une encre déposée notamment par impression.

L'invention a encore pour objet, selon un autre de ses aspects, un procédé d'authentification et/ou d'identification d'un document de sécurité et/ou de valeur comportant un matériau en feuille tel que défini ci-dessus, le procédé comportant les étapes suivantes :
- acquérir au moins une information caractéristique du maillage de la structure tricotée, par exemple le type de maille, la taille des mailles ou la disposition de celles-ci,
- vérifier l'authenticité et/ou l'identité du document à partir au moins de ladite information,
   ou comportant une étape d'analyse d'au moins un fil de la structure tricotée. L'analyse peut par exemple être une analyse optique, chimique, mécanique, voire une analyse des propriétés biologiques, électriques ou électromagnétiques d'au moins un fil.

Il est par exemple possible de prévoir dans deux documents différents, par exemple deux coupures différentes de billets de banque, des structures tricotées ayant des maillages différents, permettant de distinguer les deux coupures.

Lorsque les fils de la structure tricotée forment en s'entrecroisant un code, l'authentification et/ou l'identification du document peut s'effectuer en déterminant le code correspondant.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente, schématiquement et partiellement, un exemple de document réalisé conformément à l'invention,
- la figure 2 représente isolément, schématiquement et partiellement, en vue de dessus, la structure incorporée dans le document de la figure 1,
- la figure 3 représente, schématiquement et partiellement, une structure tricotée, présentant des motifs,
- les figures 4 à 6 représentent, schématiquement et partiellement, en coupe transversale, des documents conformes respectivement à d'autres exemples de mise en oeuvre de l'invention,
- les figures 7 à 9 illustrent, schématiquement et partiellement, l'entrecroisement des mailles de différentes structures tricotées,
- la figure 10 représente, schématiquement et partiellement, un détail d'une structure tissée,
- les figures 11 à 13 représentent, schématiquement et partiellement, deux documents conformes à d'autres exemples de mise en oeuvre de l'invention,
- la figure 14 illustre schématiquement une étape d'un procédé de fabrication du document de la figure 1, selon un exemple de mise en oeuvre de l'invention,
- la figure 15 illustre schématiquement une étape d'un procédé de fabrication d'un document selon un autre exemple de mise en oeuvre de l'invention, et
- les figures 16 à 21 représentent schématiquement des documents conformes à d'autres exemples de mise en oeuvre de l'invention.

Sur le dessin, dans un souci de clarté, les proportions relatives des différents éléments représentés n'ont pas toujours été respectées, les vues étant schématiques.

On a représenté sur la figure 1 un document 1 formant un matériau en feuille au sens de l'invention, par exemple un billet de banque, comportant une couche fibreuse 2, dans laquelle est incorporée une structure tricotée 3 conforme à l'invention.

Le document 1 peut encore constituer un papier de sécurité tel qu'un papier d'identité, un passeport, un visa, un coupon, un document de valeur autre qu'un billet de banque, une étiquette de protection contre la contrefaçon de marques ou une étiquette de traçabilité.

Comme illustré sur la figure 2, la structure tricotée 3 peut se présenter sous la forme d'une bande d'axe longitudinal X, avec une largeur inférieure à celle du document 1, étant par exemple d'environ 15 mm ou moins.

Quelle que soit la nature du matériau en feuille dans laquelle elle est incorporée, la structure 3 peut être tricotée de différentes manières. Celle-ci peut par exemple être un tricot uni, étant tricoté sur une fonture seulement d'une machine à tricoter.

En variante, la structure 3 peut être un tricot à côtes, formé sur deux fontures simultanément d'une machine à tricoter.

Parmi les différents types de tricot à côtes, on peut citer à titre d'exemple un tricot à côte 1/1 à mailles simples.

Le tricot à côtes peut encore être un tricot à mailles chargées, encore appelé tricot à côte anglaise.

On a représenté sur la figure 7 un schéma d'entrecroisement de mailles d'un tricot à côte anglaise à mailles doubles.

Le tricot à côtes peut aussi être un tricot à côte demi-anglaise, avec des rangées de côte 1/1 alternées avec des rangées de côte anglaise.

La structure 3 peut en variante être tricotée de manière à former une variure ou un tricot guilloché.

Dans un autre exemple de mise en oeuvre de l'invention, la structure 3 forme un tricot « 8 serrures », par exemple un tricot interlock, permettant de réaliser la structure 3 avec des motifs en rayure ou en damier.

La structure 3 peut encore être formée par un tricot-tissu présentant un mélange de rangées en côte et de rangées en uni.

Pour réaliser la structure 3 avec des motifs 9, par exemple des dessins d'étoiles, comme illustré sur la figure 3, la structure 3 peut être tricotée suivant un tricot intersia ou un tricot jacquard.

La structure 3 peut encore être tricotée en mailles retournées, comme illustré sur la figure 9.

Bien entendu, l'invention n'est pas limitée aux exemples de tricots précités, et d'autres structures à fils entrecroisés peuvent encore convenir.

Pour les techniques de tricotage, on pourra se référer à l'ouvrage "Cours de tricotage DUBIEB", Edouard DUBIEB, Neufchatel, SUISSE.

La structure tricotée 3 peut présenter avant son incorporation dans le document 1 un allongement suivant l'axe X d'au moins environ 3 % par exemple. Le nombre de fils constitutifs de la structure tricotée 3 peut dépendre par exemple des motifs ou éléments d'identification ou d'authentification que l'on souhaite intégrer. La structure tricotée 3 peut comporter par exemple au moins cinq fils, notamment au moins dix fils, par exemple environ vingt fils.

La structure 3 peut être tricotée avec sa largeur définitive, de sorte qu'il n'est pas nécessaire de réduire sa largeur avant son incorporation dans la couche fibreuse. En variante, la structure 3 définitive est obtenue par découpage, notamment par ultrasons, d'une nappe tricotée ayant une largeur supérieure à la largeur définitive de la structure 3.

Afin d'améliorer la stabilité dimensionnelle et/ou réduire son épaisseur, la structure tricotée 3 peut subir un traitement thermique, par exemple être thermofixée à chaud par calandrage, notamment lorsque les fils utilisés sont en matière thermoplastique.

La structure 3 peut être enduite, le cas échéant, d'un adhésif, par exemple un vernis thermoscellable.

La structure 3 peut être tricotée à partir de fils de même nature comme illustré sur la figure 7, ou, en variante, à partir de plusieurs fils de natures différentes, afin par exemple de multiplier les sécurités.

La structure 3 comporte par exemple au moins l'un des fils suivants :
- un fil en matière plastique, notamment en polyamide, en acrylique ou en polyester,
- un fil métallique, notamment en acier,
- un fil à base de fibres de verre ou de carbone,
- un fil à base de matière végétale ou animale.

Comme illustré sur la figure 8, la structure 3 peut comporter uniquement des fils 10 en polyamide, à l'exception d'un fil 11 métallique, en acier par exemple, notamment en un matériau de type Permalloy, lequel peut permettre une détection par certains portiques antivol.

Dans les exemples illustrés aux figures 7 et 8, les rangées de mailles sont sensiblement parallèles à l'axe X.

La structure 3 peut comporter des fils ayant tous la même couleur ou en variante comporter au moins deux fils de couleurs différentes.

En fonction du niveau de sécurité souhaité, la structure 3 peut comporter l'un au moins d'un fil fluorescent ou phosphorescent, d'un fil magnétique présentant des propriétés de magnétisme doux ou dur et d'un fil compatible avec une détection aux micro-ondes.

La structure tricotée 3 peut être réalisée par exemple à partir de 19 fils en polyester et d'un fil fluorescent, chaque fil présentant par exemple un diamètre voisin de 33 µm et la structure tricotée une épaisseur sensiblement double dudit diamètre, c'est-à-dire voisin de 66 µm.

Il est possible d'incorporer dans la structure 3, à la demande, au moins un élément d'authentification et/ou d'identification choisi parmi l'un des éléments suivants : un élément de mise en évidence d'une falsification, notamment visible et/ou détectable à l'aide d'un dispositif spécifique de détection, un élément à effet optique variable et/ou diffractif, iridescent ou à cristaux liquides, un revêtement magnétique ou cristallin, des fibres magnétiques, des traceurs détectables par résonance magnétique, des traceurs détectables par fluorescence X, des biomarqueurs, un vernis ou une encre, des traceurs luminescents ou fluorescents, des composés photochromiques, thermochromiques, électroluminescents et/ou piézochromiques et/ou qui changent de couleur au contact d'un ou de plusieurs produits prédéterminés.

Le ou les éléments d'authentification et/ou d'identification précités peuvent être incorporés dans un revêtement déposé sur la structure tricotée 3, par exemple par enduction ou impression.

La structure tricotée 3 peut être réalisée de telle sorte qu'il soit possible d'authentifier et/ou d'identifier un document à partir d'un paramètre du maillage de la structure 3 et/ou par détection d'un élément d'authentification et/ou d'identification présent sur la structure 3.

La structure tricotée 3 peut être complètement noyée dans la couche fibreuse 2, comme on peut le voir sur la figure 4.

En variante, comme illustré sur la figure 5, la structure 3 vient au moins partiellement à affleurement d'une face 4 du document 1, par exemple afin de créer un relief détectable au toucher ou de permettre d'observer visuellement la structure 3, afin par exemple de voir les mailles ou un revêtement de surface déposé sur au moins un fil de celle-ci. En variante encore, comme illustré sur les figures 6 et 16, la structure 3 est noyée partiellement dans la couche fibreuse 2 de manière à présenter alternativement des portions noyées et découvertes. A cet effet, la couche fibreuse 2 peut comporter des zones 8 telles que des renfoncements formant des fenêtres laissant des portions de la structure 3 découvertes. La couche fibreuse 2 peut comporter, le cas échéant, des bossages 9, représentés en pointillés sur la figure 6, situés entre les zones 8.

Les mailles choisies peuvent être utilisées pour authentifier et/ou identifier un document, notamment en raison de la texture créée. Par exemple, une première coupure de billets de banque peut comporter une structure tricotée ayant un premier motif de mailles, par exemple à côte anglaise, comme illustré sur la figure 7, et une deuxième coupure comporte une structure avec un deuxième motif de mailles, différent du premier, par exemple à côtes retournées, comme illustré sur la figure 9.

Les fils de la structure 3 peuvent en outre présenter des entrecroisements dont la disposition forme un code détectable grâce à un dispositif de détection spécifique, par exemple optique.

La structure 3, une fois incorporée dans la couche fibreuse 2, peut créer sur au moins une face extérieure 4 du document 1, notamment sur deux faces, une zone 7 ayant une texture détectable visuellement et/ou au toucher, comme illustré sur la figure 4.

La texture dans la zone 7 peut être plus ou moins prononcée en fonction de l'épaisseur de la structure 3. La structure 3 peut présenter par exemple une épaisseur inférieure à 50 µm, notamment comprise environ entre 30 µm et 40 µm, pour une épaisseur totale du matériau en feuille supérieure par exemple.

La structure 3 peut encore être utilisée uniquement pour améliorer la résistance mécanique de la couche fibreuse 2 et ne comporter aucun élément d'authentification et/ou d'identification spécifique, auquel cas la structure 3 s'étend de préférence sur toute l'étendue du document 1, et le cas échéant sans induire de relief détectable au toucher à la surface du matériau en feuille.

Dans les exemples qui viennent d'être décrits, la structure 3 est tricotée. Selon d'autres aspects de la présente invention, la structure 3 peut être remplacée par une structure 3' qui est tissée, comme illustré sur la figure 10. La structure tissée 3' peut comporter ou non des éléments d'authentification et/ou d'identification, étant réalisée à partir de fils de natures différentes ou non.

Dans l'exemple de la figure 1, la structure 3 s'étend sur une largeur relativement faible, entre deux bords opposés 15 du document 1.

En variante, la structure 3 ou 3' peut s'étendre sur une largeur plus importante, comme illustré sur la figure 11, de manière à couvrir notamment une zone de pliage du document 1. Dans l'exemple d'un billet de banque, la zone de pliage peut se situer dans une zone médiane.

En variante encore, la structure 3 ou 3' peut s'étendre sur toute la surface du document 1, comme illustré sur la figure 12, afin de renforcer mécaniquement le document sur toute sa surface.

Un matériau en feuille selon l'invention peut comporter un nombre de structures 3 ou 3' supérieur ou égal à deux. Comme illustré sur la figure 13, le document 1 peut comporter trois structures 3 ou 3', une première s'étendant dans une zone médiane et les deux autres le long de deux bords opposés du document 1. Les deux structures situées en bordure peuvent correspondre par exemple chacune à la moitié d'une structure plus large découpée en deux lors du découpage du document 1 à son format définitif.

La structure 3 ou 3' peut être incorporée de diverses façons dans le matériau en feuille.

On a représenté, partiellement et schématiquement, sur la figure 14, une machine papetière à forme ronde. Cette machine comporte une cuve 15 contenant une suspension 16 de fibres, par exemple de fibres de cellulose et/ou des linters de coton et/ou des fibres synthétiques et/ou artificielles, dans laquelle est partiellement immergé un cylindre de toile rotatif 17 définissant une surface 18 au contact de laquelle se forme en continu la couche fibreuse 2.

On peut incorporer à la couche fibreuse 2, lors de sa formation, la structure tricotée 3 ou tissée 3'. Lorsque la couche fibreuse 2 comporte des bossages 9 comme décrit ci-dessus, le cylindre 17 peut comporter des reliefs 13, représentés en pointillés sur la figure 14, ces reliefs 13 étant constitués par exemple par des bossages sur le cylindre 17 ou par un ou plusieurs masques.

On a illustré sur la figure 15 un procédé pour incorporer une structure tricotée ou tissée dans un matériau en feuille selon un autre exemple de mise en oeuvre de l'invention.

Dans ce procédé, un premier jet de papier 20 est formé au contact d'une première surface 21 d'un cylindre 22 immergé dans une dispersion fibreuse.

Le premier jet 20 est entraîné en direction d'un deuxième cylindre 24 immergé dans une deuxième dispersion fibreuse, un deuxième jet de papier 20 étant formé au contact d'une surface 25 de ce deuxième cylindre 24. Une structure tricotée 3 ou tissée 3' est amenée entre les premier et deuxième jets de papier entre le cylindre 24 et un cylindre d'entraînement 27 de manière à permettre l'incorporation de la structure au sein des deux jets de papier.

Bien entendu, l'invention n'est pas limitée aux exemples de mise en oeuvre qui viennent d'être décrits.

La structure 3 ou 3' peut par exemple être noyée dans la couche fibreuse 2 sans créer de texture à la surface du matériau en feuille.

La structure 3 peut être tricotée de manière à former sur une portion de sa surface un motif 40, par exemple un motif ayant l'aspect d'une bande, comme illustré sur la figure 17.

Dans l'exemple considéré, la structure 3 s'étend sur toute la surface du document 1. En variante, la structure 3 s'étend sur une portion seulement de la surface du document.

Le ou les fils servant à tricoter le motif 40 peuvent être de nature et/ou d'aspect, par exemple de couleur, différent du ou des fils servant à tricoter les parties de la structure 3 en dehors du motif 40.

Le motif 40 peut par exemple être tricoté suivant une maille différente de celle des parties de la structure 3 en dehors du motif 40.

Comme illustré sur les figures 18 et 19, le document 1, notamment de forme rectangulaire, peut comporter une structure tricotée 3 en bande s'étendant le long d'un grand côté du rectangle (figure 18) ou d'un petit côté (figure 19).

Dans une variante illustrée aux figures 20 et 21, le document 1 comporte deux structures tricotées 3 en bande s'étendant respectivement le long des deux grands côtés du rectangle (figure 20) ou de deux petits côtés du rectangle (figure 21).

Dans toute la description, y compris les revendications, l'expression « comportant un » doit être comprise comme étant synonyme de l'expression « comportant au moins un », sauf si le contraire est spécifié.

## Revendications

1. Matériau en feuille (2), **caractérisé par le fait qu'**il incorpore au moins une structure tricotée (3), la structure tricotée (3) comportant au moins deux fils (10 ; 11), réalisés dans des matières différentes.

2. Matériau selon la revendication précédente, **caractérisé par le fait que** la structure tricotée (3) présente, avant son incorporation dans le matériau en feuille, un allongement compris entre environ 1 % et environ 5 %, notamment d'au moins environ 2 %, 3 %, 4 ou 5 %, suivant une direction prédéterminée.

3. Matériau selon la revendication précédente, la structure tricotée se présentant sous la forme d'une bande, **caractérisé par le fait que** ladite direction d'allongement est sensiblement parallèle à la direction longitudinale (X) de la structure (3).

4. Matériau selon l'une quelconque des revendications précédentes, **caractérisé par le fait que** la structure comporte au moins un fil en matière plastique, notamment en polyamide, en acrylique ou en polyester.

5. Matériau selon l'une quelconque des revendications précédentes, **caractérisé par le fait que** la structure comporte au moins un fil en métal ou alliage.

6. Matériau selon l'une quelconque des revendications précédentes, **caractérisé par le fait que** le tricot est de type tricot uni, côte 1/1, côte anglaise, côte demi-anglaise, variure, tricot guilloché, tricot «8 serrures », interlock, tricot-tissu, tricot jacquard, tricot à mailles retournées.

7. Matériau selon l'une quelconque des revendications précédentes, **caractérisé par le fait que** la structure est configurée pour créer sur au moins une face extérieure du matériau en feuille, notamment sur deux faces extérieures du matériau en feuille, une texture perceptible visuellement et/ou au toucher.

8. Matériau selon l'une quelconque des revendications précédentes, **caractérisé par le fait que** la structure comporte au moins un élément d'authentification et/ou d'identification.

9. Matériau selon la revendication précédente, **caractérisé par le fait que** l'élément d'authentification et/ou d'identification comporte au moins l'un des éléments suivants : un élément de mise en évidence d'une falsification, notamment visible et/ou détectable à l'aide d'un dispositif spécifique de détection, un élément à effet optique variable, interférentiel et/ou diffractif, iridescent ou à cristaux liquides, un revêtement magnétique ou cristallin, des fibres magnétiques, des traceurs détectables par résonance magnétique, des traceurs détectables par fluorescence X, des biomarqueurs, un vernis ou une encre, des traceurs luminescents, fluorescents ou phosphorescents, des composés photochromiques, thermochromiques, électroluminescents et/ou piézochromiques et/ou qui changent de couleur au contact d'un ou de plusieurs produits prédéterminés.

10. Matériau selon l'une des revendications 8 et 9, **caractérisé par le fait que** l'élément d'authentification et/ou d'identification est porté par au moins un fil de la structure tricotée.

11. Matériau selon l'une quelconque des revendications 8 à 10, **caractérisé par le fait que** la structure comporte au moins un fil fluorescent ou phosphorescent.

12. Matériau selon l'une quelconque des revendications 8 à 11, **caractérisé par le fait que** la structure comporte au moins un fil magnétique, présentant notamment des propriétés de magnétisme doux.

13. Matériau selon l'une quelconque des revendications précédentes, **caractérisé par le fait que** la structure est tricotée de manière à présenter au moins un motif, notamment un dessin, un logo ou un texte.

14. Matériau selon l'une quelconque des revendications précédentes, **caractérisé par le fait que** la structure est tricotée avec au moins cinq fils, notamment au moins dix fils.

15. Matériau selon l'une quelconque des revendications précédentes, **caractérisé par le fait que** la structure tricotée présente une épaisseur inférieure ou égale à celle du matériau en feuille, notamment une épaisseur inférieure ou égale à 100 µm environ, notamment inférieure à 70 µm, par exemple inférieure ou égale à 50 µm environ.

16. Matériau selon l'une quelconque des revendications précédentes, **caractérisé par le fait que** la structure présente une forme en bande.

17. Matériau selon la revendication précédente, **caractérisé par le fait que** la structure présente une largeur inférieure à 50 mm, notamment comprise entre 5 et 30 mm, par exemple entre 5 et 15 mm ou entre 10 et 20 mm.

18. Matériau selon l'une quelconque des revendications précédentes, **caractérisé par le fait que** la structure est au moins partiellement thermofixée.

19. Matériau selon l'une quelconque des revendications précédentes, **caractérisé par le fait que** la structure tricotée comporte un revêtement recouvrant au moins partiellement celle-ci.

20. Matériau selon la revendication précédente, **caractérisé par le fait que** le revêtement comporte un adhésif, notamment un vernis thermoscellable.

21. Matériau selon la revendication 19, **caractérisé par le fait que** le revêtement comporte des particules, notamment magnétiques, ou des pigments.

22. Matériau selon la revendication 19, **caractérisé par le fait que** la structure tricotée comporte une encre, notamment une encre déposée par impression.

23. Matériau selon la revendication 19, **caractérisé par le fait que** le revêtement contient au moins un composé luminescent, fluorescent, photochromique, thermochromique, électroluminescent et/ou piézochromique.

24. Matériau selon la revendication précédente, **caractérisé par le fait que** la structure tricotée (3) est noyée au moins partiellement dans une couche fibreuse (2) du matériau en feuille, la structure tricotée présentant des mailles ayant une taille suffisamment grande pour permettre la pénétration des fibres à travers les mailles.

25. Matériau selon la revendication précédente, **caractérisé par le fait que** les mailles de la structure forment des vides ayant une surface d'au moins 0,1 mm², notamment d'au moins 1 mm², mieux d'au moins 5 mm², notamment d'au moins environ 9 mm² ou 16 mm², lorsque la structure est à plat et observée de dessus.

26. Matériau selon l'une des revendications 24 et 25, **caractérisé par le fait que** la structure (3) comporte au moins une portion noyée dans au moins une couche du matériau en feuille et au moins une portion découverte, notamment une succession de portions alternativement noyées et découvertes.

27. Matériau selon la revendication 1, **caractérisé par le fait que** la structure est entièrement noyée dans le matériau en feuille.

28. Matériau selon la revendication 1, **caractérisé par le fait que** la structure vient sur toute sa longueur à affleurement d'une face extérieure (4) du matériau en feuille (2).

29. Matériau selon l'une quelconque des revendications précédentes, **caractérisé par le fait que** la structure (3) présente une largeur inférieure à celle du matériau en feuille (2).

30. Matériau selon l'une quelconque des revendications précédentes, **caractérisé par le fait que** la structure s'étend d'un premier bord du matériau en feuille à un deuxième bord, opposé au premier.

31. Matériau selon l'une quelconque des revendications précédentes, **caractérisé par le fait qu'**il incorpore une unique structure tricotée.

32. Matériau selon l'une quelconque des revendications 1 à 30, **caractérisé par le fait qu'**il incorpore au moins deux structures tricotées.

33. Matériau selon la revendication précédente, **caractérisé par le fait qu'**il incorpore une première structure tricotée dans une zone médiane et des deuxième et troisième structures tricotées sensiblement parallèles à la première et s'étendant le long de deux bords opposés du matériau en feuille.

34. Matériau selon la revendication 1, la structure tricotée s'étendant dans une zone de pliage du matériau.

35. Document (1), notamment de sécurité et/ou de valeur, comportant un matériau en feuille (2) tel que défini dans l'une quelconque des revendications précédentes.

36. Document selon la revendication précédente, **caractérisé par le fait qu'**il constitue l'un des éléments suivants : un billet de banque, un papier d'identité tel qu'une carte d'identité, un permis de conduire ou un laisser-passer, un feuillet ou une couverture de passeport, un visa, un coupon, un document de valeur autre qu'un billet de banque, par exemple un chèque ou une carte de crédit, une étiquette de protection et/ou d'authentification, une étiquette de traçabilité, un ticket d'entrée pour une manifestation culturelle ou sportive.

37. Support d'impression comportant un matériau en feuille selon l'une quelconque des revendications 1 à 34.

38. Procédé de fabrication d'un matériau en feuille tel que défini à l'une quelconque de revendications 1 à 34 comportant les étapes suivantes :
- former au moins une couche fibreuse par dépôt de fibres sur une surface immergée dans une dispersion de matière fibreuse.
- amener une structure tricotée au contact de la couche fibreuse en formation et former éventuellement au moins une fenêtre dans laquelle apparaît la structure tricotée,
ou
- former un premier jet de papier (20) par dépôt de fibres sur une première surface (21) immergée dans une dispersion de matière fibreuse,
- former un deuxième jet de papier (23) par dépôt de fibres sur une deuxième surface (25) immergée dans une dispersion de matière fibreuse,
- amener une structure tricotée entre les premier et deuxième jets de papier,
- assembler les premier et deuxième jets de papier de manière à prendre en sandwich la structure tricotée, l'un au moins des jets de papier pouvant comporter une ou plusieurs zones d'épaisseur nulle, chacune étant éventuellement en alternance ou en regard d'une zone d'épaisseur nulle de l'autre jet de papier, la structure tricotée apparaissant à travers ce ou ces zones d'épaisseur nulle.

39. Procédé d'authentification et/ou d'identification d'un document de sécurité et/ou de valeur comportant un matériau en feuille tel que défini à l'une quelconque des revendications 1 à 34 comportant les étapes suivantes :
- acquérir au moins une information caractéristique du maillage de la structure tricotée,
- vérifier l'authenticité et/ou l'identité du document à partir au moins de ladite information,
ou comportant une étape d'analyse d'au moins un fil de la structure, notamment par une analyse optique, chimique et/ou mécanique et/ou par une analyse des propriétés biologiques, électriques ou électromagnétiques dudit au moins un fil.

40. Procédé selon la revendication 39, la structure tricotée comportant un fil magnétique et la vérification s'effectuant à partir de la détection du fil magnétique.

## Claims

1. A sheet material (2), **characterized by** the fact that it incorporates at least one knitted structure (3), the knitted structure (3) including at least two threads (10; 11) made of different materials.

2. A material according to claim 1, **characterized by** the fact that the knitted structure (3) presents, prior to being incorporated in the sheet material, elongation lying in the range about 1% to about 5%, and in particular of at least about 2%, 3%, 4%, or 5% in a predetermined direction.

3. A material according to the preceding claim, the knitted structure being in the form of a strip, the material being **characterized by** the fact that said elongation direction is substantially parallel to the longitudinal direction (X) of the structure (3).

4. A material according to any one of the preceding claims, **characterized by** the fact that the structure comprises at least one thread of plastics material, in particular of polyamide, acrylic, or polyester.

5. A material according to any one of the preceding claims, **characterized by** the fact that the structure includes at least one metal or alloy wire.

6. A material according to any one of the preceding claims **characterized by** the fact that the knit is of one of the following types: plain; 1/1 ribbed; full cardigan ribbed; half-cardigan ribbed; rib lace; knit-and-tuck; eightlock; interlock; knit weave; jacquard; purl.

7. A material according to any one of the preceding claims, **characterized by** the fact that the structure is configured to create a texture that can be perceived visually and/or by touch on at least one outside face of the sheet material, and in particular on both outside faces of the sheet material.

8. A material according to any one of the preceding claims, **characterized by** the fact that the structure includes at least one authentication and/or identification element.

9. A material according to the preceding claim, **characterized by** the fact that the authentication and/or identification element includes at least one of the following elements: an element for revealing falsification, in particular an element that is visible and/or detectable with the help of a specific detection device; an element presenting an optical effect that is variable and/or diffractive, iridescent, or using liquid crystals; a coating that is magnetic or crystalline; magnetic fibers; tracers detectable by magnetic resonance; tracers detectable by X-ray fluorescence; biomarkers; a varnish or an ink; luminescent or fluorescent tracers; compounds that are photochromic, thermochromic, electroluminescent, and/or piezochromic, and/or that change color on coming into contact with one or more determined substances.

10. A material according to claim 8 or claim 9, **characterized by** the fact that the authentication and/or identification element is carried by at least one thread of the knitted structure.

11. A material according to any one of claims 8 to 10, **characterized by** the fact that the structure includes at least one fluorescent or phosphorescent thread.

12. A material according to any one of claims 8 to 11, **characterized by** the fact that the structure includes at least one magnetic thread, in particular a thread presenting properties of soft magnetism.

13. A material according to any one of the preceding claims, characterize by the fact that the structure is knitted in such a manner as to present at least one pattern, in particular a design, a logo, or a text.

14. A material according to any one of the preceding claims, **characterized by** the fact that the structure is knitted with at least five threads, and in particular with at least ten threads.

15. A material according to any one of the preceding claims, **characterized by** the fact that the knitted structure presents thickness that is less or equal to the thickness of the sheet material, in particular thickness that is less than or equal to 100 µm approximately, in particular less than 70 µm, e.g. less than or equal to 50 µm approximately.

16. A material according to any one of the preceding claims, **characterized by** the fact that the structure is in the form of a strip.

17. A material according to the preceding claim, **characterized by** the fact that the structure presents a width of less than 50 mm, in particular a width lying in the range 5 mm to 30 mm, for example in the range 5 mm to 15 mm or in the range 10 mm to 20 mm

18. A material according to any one of the preceding claims, **characterized by** the fact that the structure is thermofixed, at least in part.

19. A material according to any one of the preceding claims, **characterized by** the fact that the knitted structure includes a coating covering it at least in part.

20. A material according to the preceding claim, **characterized by** the fact that the coating comprises an adhesive, in particular a heat-sealable varnish.

21. A material according to claim 19, **characterized by** the fact that the coating includes particles, in particular magnetic particles, or pigments.

22. A material according to claim 19, **characterized by** the fact that the knitted structure includes an ink, in particular an ink deposited by printing.

23. A material according to claim 19, **characterized by** the fact that the coating contains at least one compound that is luminescent, fluorescent, photochromic, thermochromic, electroluminescent, and/or piezochromic.

24. A material according to the preceding claim, **characterized by** the fact that the knitted structure (3) is embedded at least in part in a fiber layer (2) of the sheet material, the knitted structure presenting stitches of a size that is sufficiently large to allow the fibers to penetrate through the stitches.

25. A material according to the preceding claim, **characterized by** the fact that the stitches of the structure form voids having an area of at least 0.1 mm², in particular at least 1 mm², better at least 5 mm², in particular at least about 9 mm² or 16 mm² when the structure is flat and observed from above.

26. A material according to claim 24 or claim 25, **characterized by** the fact that the structure (3) includes at least one covered portion embedded in at least one layer of sheet material and at least one uncovered portion, in particular an alternating succession of covered and uncovered portions.

27. A material according to claim 1, **characterized by** the fact that the structure is completely embedded in the sheet material.

28. A material according to claim 1, **characterized by** the fact that the structure is flush with an outside face (4) of the sheet material (2) over its entire length.

29. A material according to any one of the preceding claims, **characterized by** the fact that the structure (3) presents a width that is narrower than the width of the sheet material (2).

30. A material according to any one of the preceding claims, **characterized by** the fact that the structure extends from a first edge of the sheet material to a second edge, opposite from the first.

31. A material according to any one of the preceding claims, **characterized by** the fact that it incorporates a single knitted structure.

32. A material according to any one of claims 1 to 30, **characterized by** the fact that it incorporates at least two knitted structures.

33. A material according to the preceding claim, **characterized by** the fact that it incorporates a first knitted structure in a middle zone and second and third knitted structures that are substantially parallel to the first and that extend along two opposite edges of the sheet material.

34. A material according to claim 1, the knitted structure extending in a folding area of the material.

35. A document (1), in particular a security document and/or a document of value, comprising a sheet material (2) as defined in any one of the preceding claims.

36. A document according to the preceding claim, **characterized by** the fact that it constitutes one of the following elements: a bank note; an identity document such as an identity card, a driving license, or a pass; a leaf or a cover for a passport; a visa; a coupon; a document of value other than a bank note, e.g. a check or a credit card; a label for protection and/or authentication purposes; a traceability label; an entry ticket for a cultural or sporting event.

37. A print medium comprising a sheet material according to any one of claims 1 to 34.

38. A method of manufacturing a sheet material as defined in any one of claims 1 to 34, the method comprising the following steps:
· forming at least one fiber layer by depositing fibers on a surface immersed in a slurry of fiber material; and
· bringing a knitted structure into contact with the fiber layer being formed and optionally forming at least one window through which the knitted structure appears; or
· forming a first ply of paper (20) by depositing fibers on a first surface (21) immersed in a slurry of fiber material;
· forming a second ply of paper (23) by depositing fibers on a second surface (25) immersed in a slurry of fiber material;
· bringing a knitted structure between the first and second plies of paper; and
· assembling together the first and second plies of paper in such a manner as to sandwich the knitted structure, at least one of the plies of paper optionally including one or more zones of zero thickness, each optionally alternating or being in register with a zone of zero thickness in the other ply of paper, the knitted structure being visible through said zone(s) of zero thickness.

39. A method of authenticating and/or identifying a security document and/or a document of value comprising a sheet material as defined in any one of claims 1 to 34, the method comprising the following steps:
· acquiring at least one item of information characteristic of the knit of the knitted structure; and
· verifying the authenticity and/or the identity of the document on the basis at least of said item of information;
or comprising a step of analysis of at least one thread of the structure, in particular by an optical, chemical, and/or mechanical analysis, and/or by an analysis of biological, electrical, or electromagnetic properties of said at least one thread.

40. A method according to the claim 39, the knitted structure comprising a magnetic thread, the verification being performed from the detection of the magnetic thread.

## Patentansprüche

1. Blattmaterial (2), **dadurch gekennzeichnet, dass** es wenigstens eine gewirkte Struktur (3) enthält, wobei die gewirkte Struktur (3) wenigstens zwei Fäden (10; 11) aufweist, die aus unterschiedlichen Materialien verwirklicht sind.

2. Material nach dem vorhergehenden Anspruch, **dadurch gekennzeichnet, dass** die gewirkte Struktur (3) vor ihrer Aufnahme in das Blattmaterial eine Dehnung im Bereich von etwa 1 % bis etwa 5 % und insbesondere von wenigstens etwa 2 %, 3 %, 4 oder 5 % je nach vorgegebener Richtung aufweist.

3. Material nach dem vorhergehenden Anspruch, wobei die gewirkte Struktur die Form eines Bandes hat, **dadurch gekennzeichnet, dass** die Dehnungsrichtung zu der Längsrichtung (X) der Struktur (3) im Wesentlichen parallel ist.

4. Material nach einem der vorhergehenden Ansprüche, **dadurch gekennzeichnet, dass** die Struktur wenigstens einen Faden aus Kunststoff, insbesondere Polyamid, Acryl oder Polyester, enthält.

5. Material nach einem der vorhergehenden Ansprüche, **dadurch gekennzeichnet, dass** die Struktur wenigstens einen Faden aus einem Metall oder aus einer Legierung enthält.

6. Material nach einem der vorhergehenden Ansprüche, **dadurch gekennzeichnet, dass** die Wirkware vom Typ Uni-Trikot, Trikot mit 1/1-Rippe, Trikot mit englischer Rippe, Trikot mit halbenglischer Rippe, Variure-Trikot, guillochiertes Trikot, "8-Verschluss"-Trikot, Interlack-Trikot, gewebtes Trikot, Jacquard-Trikot oder Trikot mit umgewendeten Maschen ist.

7. Material nach einem der vorhergehenden Ansprüche, **dadurch gekennzeichnet, dass** die Struktur konfiguriert ist, um auf wenigstens einer Außenfläche des Blattmaterials, insbesondere auf zwei Außenflächen des Blattmaterials eine visuell und/oder taktil wahrnehmbare Textur zu erzeugen.

8. Material nach einem der vorhergehenden Ansprüche, **dadurch gekennzeichnet, dass** die Struktur wenigstens ein Authentifizierungs- und/oder Identifizierungselement enthält.

9. Material nach dem vorhergehenden Anspruch, **dadurch gekennzeichnet, dass** das Authentifizierungs- und/oder Identifizierungselement wenigstens eines der folgenden Elemente umfasst: ein Element zum Aufdecken einer Fälschung, insbesondere sichtbar oder mit Hilfe einer spezifischen Detektionsvorrichtung detektierbar, ein Element mit variablem optischen Effekt, mit Interferenz und/oder Beugung, irisierend oder mit Flüssigkristallen, eine magnetische oder kristalline Beschichtung, magnetische Fasern, durch Magnetresonanz detektierbare Indikatoren, durch Röntgenfluoreszenz detektierbare Indikatoren, Biomarkierer, ein Lack oder eine Tinte, lumineszente, fluoreszente oder phosphoreszente Indikatoren, photochromische, thermochromische, elektrolumineszente und/oder pieozochromische und/oder bei Kontakt mit einem oder mehreren vorgegebenen Produkten die Farbe ändernde Zusammensetzungen.

10. Material nach einem der Ansprüche 8 und 9, **dadurch gekennzeichnet, dass** das Authentifizierungs- und/oder Identifizierungselement durch wenigstens einen Faden der gewirkten Struktur getragen wird.

11. Material nach einem der Ansprüche 8 bis 10, **dadurch gekennzeichnet, dass** die Struktur wenigstens einen Fluoreszenz- oder Phosphoreszenz-Faden enthält.

12. Material nach einem der Ansprüche 8 bis 11, **dadurch gekennzeichnet, dass** die Struktur wenigstens einen magnetischen Faden, der insbesondere weichmagnetische Eigenschaften aufweist, enthält.

13. Material nach einem der vorhergehenden Ansprüche, **dadurch gekennzeichnet, dass** die Struktur in der Weise gewirkt ist, dass sie wenigstens ein Muster, insbesondere eine Zeichnung, ein Logo oder einen Text aufweist.

14. Material nach einem der vorhergehenden Ansprüche, **dadurch gekennzeichnet, dass** die Struktur mit wenigstens fünf Fäden, insbesondere mit wenigstens zehn Fäden gewirkt ist.

15. Material nach einem der vorhergehenden Ansprüche, **dadurch gekennzeichnet, dass** die gewirkte Struktur eine Dicke, die kleiner oder gleich jener des Blattmaterials ist, und insbesondere eine Dicke, die kleiner oder gleich etwa 100 µm, insbesondere kleiner als 70 µm, beispielsweise kleiner oder gleich etwa 50 µm ist, besitzt.

16. Material nach einem der vorhergehenden Ansprüche, **dadurch gekennzeichnet, dass** die Struktur eine Bandform hat.

17. Material nach dem vorhergehenden Anspruch, **dadurch gekennzeichnet, dass** die Struktur eine Breite von weniger als 50 mm, insbesondere eine Breite im Bereich von 5 bis 30 mm, beispielsweise im Bereich von 5 bis 15 mm oder im Bereich von 10 bis 20 mm, besitzt.

18. Material nach einem der vorhergehenden Ansprüche, **dadurch gekennzeichnet, dass** die Struktur wenigstens teilweise thermofixiert ist.

19. Material nach einem der vorhergehenden Ansprüche, **dadurch gekennzeichnet, dass** die gewirkte Struktur eine Beschichtung aufweist, die sie wenigstens teilweise abdeckt.

20. Material nach dem vorhergehenden Anspruch, **dadurch gekennzeichnet, dass** die Beschichtung einen Klebstoff, insbesondere einen Heißsiegellack enthält.

21. Material nach Anspruch 19, **dadurch gekennzeichnet, dass** die Beschichtung Partikel, insbesondere magnetische Partikel, oder Pigmente enthält.

22. Material nach Anspruch 19, **dadurch gekennzeichnet, dass** die gewirkte Struktur eine Tinte, insbesondere eine durch Druck aufgebrachte Tinte enthält.

23. Material nach Anspruch 19, **dadurch gekennzeichnet, dass** die Beschichtung wenigstens eine lumineszente, fluoreszente, photochromische, thermochromische, elektrolumineszente und/oder piezochromische Zusammensetzung enthält.

24. Material nach dem vorhergehenden Anspruch, **dadurch gekennzeichnet, dass** die gewirkte Struktur (3) wenigstens teilweise in eine faserartige Schicht (2) des Blattmaterials eingetaucht ist, wobei die gewirkte Struktur Maschen aufweist, die eine Größe besitzen, die ausreichend groß ist, damit die Fasern die Maschen durchdringen können.

25. Material nach dem vorhergehenden Anspruch, **dadurch gekennzeichnet, dass** die Maschen der Struktur Leerräume mit einer Oberfläche von wenigstens 0,1 mm², insbesondere wenigstens 1 mm², besser wenigstens 5 mm², insbesondere wenigstens etwa 9 mm² oder 16 mm² bilden, wenn die Struktur eben ist und von oben betrachtet wird.

26. Material nach den Ansprüchen 24 und 25, **dadurch gekennzeichnet, dass** die Struktur (3) wenigstens einen Abschnitt, der in wenigstens eine Schicht des Blattmaterials getaucht ist, und wenigstens einen freigelegten Abschnitt, insbesondere eine Folge aus abwechselnd eingetauchten und freigelegten Abschnitten aufweist.

27. Material nach Anspruch 1, **dadurch gekennzeichnet, dass** die Struktur vollständig in das Blattmaterial getaucht ist.

28. Material nach Anspruch 1, **dadurch gekennzeichnet, dass** die Struktur auf ihrer gesamten Länge mit einer Außenfläche (4) des Blattmaterials (2) bündig ist.

29. Material nach einem der vorhergehenden Ansprüche, **dadurch gekennzeichnet, dass** die Struktur (3) eine Breite aufweist, die kleiner als jene des Blattmaterials (2) ist.

30. Material nach einem der vorhergehenden Ansprüche, **dadurch gekennzeichnet, dass** sich die Struktur von einem ersten Rand des Blattmaterials zu einem zweiten Rand gegenüber dem ersten Rand erstreckt.

31. Material nach einem der vorhergehenden Ansprüche, **dadurch gekennzeichnet, dass** es eine einzige gewirkte Struktur enthält.

32. Material nach einem der Ansprüche 1 bis 30, **dadurch gekennzeichnet, dass** sie wenigstens zwei gewirkte Strukturen enthält.

33. Material nach dem vorhergehenden Anspruch, **dadurch gekennzeichnet, dass** sie eine erste gewirkte Struktur in einer Mittelzone enthält und eine zweite und eine dritte gewirkte Struktur, die zu der ersten Struktur im Wesentlichen parallel sind und sich längs der zwei gegenüberliegenden Ränder des Blattmaterials erstrecken, enthält.

34. Material nach Anspruch 1, wobei sich die gewirkte Struktur in einer Faltzone des Materials erstreckt.

35. Dokument (1), insbesondere Sicherheitsdokument und/oder wertbehaftetes Dokument, das ein Blattmaterial (2) nach einem der vorhergehenden Ansprüche enthält.

36. Dokument nach dem vorhergehenden Anspruch, **dadurch gekennzeichnet, dass** es eines der folgenden Elemente bildet: eine Banknote, ein Identitätsdokument wie etwa eine Identitätskarte, eine Fahrerlaubnis oder ein Passagierschein, ein Pass-Trennblatt oder eine Pass-Abdeckung, ein Visum, ein Coupon, ein von einer Banknote verschiedenes wertbehaftetes Dokument, beispielsweise ein Scheck oder eine Kreditkarte, ein Schutz- und/oder Authentifizierungsetikett, ein Nachverfolgungsetikett, eine Eintrittskarte für eine kulturelle oder sportliche Veranstaltung.

37. Druckträger, der ein Blattmaterial nach einem der Ansprüche 1 bis 34 enthält.

38. Verfahren zum Herstellen eines Blattmaterials nach einem der Ansprüche 1 bis 34, das die folgenden Schritte umfasst:
- Bilden wenigstens einer faserartigen Schicht durch Ablagern von Fasern auf einer Oberfläche, die in eine Dispersion aus faserartigem Material eingetaucht ist,
- Bringen einer gewirkten Struktur in Kontakt mit der entstehenden faserartigen Schicht und eventuell Bilden wenigstens eines Fensters, in der die gewirkte Struktur sichtbar ist,
- Bilden einer ersten Papierschicht (20) durch Aufbringen von Fasern auf eine erste Oberfläche (21), die in eine Dispersion aus faserartigem Material eingetaucht ist,
- Bilden einer zweiten Papierschicht (23) durch Aufbringen von Fasern auf eine zweite Oberfläche (25), die in eine Dispersion aus faserartigem Material eingetaucht ist,
- Einbringen einer gewirkten Struktur zwischen die erste und den zweite Papierschicht,
- Zusammenfügen des ersten und des zweiten Papierschicht in der Weise, dass die gewirkte Struktur sandwichartig aufgenommen wird, wobei wenigstens eine der Papierschichten eine oder mehrere Zonen mit der Dicke null aufweisen kann, wobei jede von ihnen mit einer Zone mit Dicke null der anderen Papierschicht eventuell abwechselt oder sich gegenüber dieser Zone befindet, wobei die gewirkte Struktur durch diese Zone(n) mit Dicke null sichtbar ist.

39. Verfahren zum Authentifizieren und/oder Identifizieren eines Sicherheitsdokuments und/oder wertbehafteten Dokuments, das ein Blattmaterial nach einem der Ansprüche 1 bis 34 enthält, das die folgenden Schritte umfasst:
- Ermitteln wenigstens einer charakteristischen Information bezüglich der Vernetzung der gewirkten Struktur,
- Verifizieren der Echtheit und/oder der Identität des Dokuments zumindest anhand dieser Information,
oder umfasst: einen Schritt des Analysierens wenigstens eines Fadens der Struktur, insbesondere durch optische, chemische und/oder mechanische Analyse und/oder durch eine Analyse der biologischen, elektrischen oder elektromagnetischen Eigenschaften des wenigstens einen Fadens.

40. Verfahren nach Anspruch 39, wobei die gewirkte Struktur einen magnetischen Faden enthält und die Verifikation anhand der Detektion des magnetischen Fadens erfolgt.
